# EUROPÄISCHE PATENTSCHRIFT

(11) **EP 2 425 418 B1**
(45) Veröffentlichungstag und Bekanntmachung des Hinweises auf die Patenterteilung: **06.07.2016**
(21) Anmeldenummer: 10719321.1
(22) Anmeldetag: 30.04.2010
(51) Int. Cl.: G09F 13/04, G09F 13/22

(54) **LEUCHTSCHILD ZUR ANZEIGE EINES GEBOTS UND/ODER HINWEISES FÜR DEN ROLLENDEN FLUGZEUGVERKEHR AUF EINEM FLUGHAFEN**
ILLUMINATED SIGN FOR DISPLAYING A COMMAND AND/OR NOTICE FOR TAXIING AIRCRAFT TRAFFIC AT AN AIRPORT
ENSEIGNE LUMINEUSE POUR L'AFFICHAGE D'UNE INTERDICTION ET/OU D'UNE INDICATION POUR LE TRAFIC AÉRIEN AU SOL DANS UN AÉROPORT

(30) Priorität: 30.04.2009 DE 102009019288
(43) Veröffentlichungstag der Anmeldung: 07.03.2012
(73) Patentinhaber: ADB BVBA, 1930 Zaventem (BE)
(72) Erfinder: BEUKEMA, Martijn, 1050 Brussels (BE); TRÉMOUROUX, Pierre, 1420 Braine-l'Alleud (BE)
(74) Vertreter: Pronovem
(86) Internationale Anmeldenummer: PCT/EP2010/055940
(87) Internationale Veröffentlichungsnummer: WO 2010/125198

(56) Entgegenhaltungen:
- WO-A1-02/089101
- CA-A1- 2 260 583
- DE-A1-102005 059 198
- DE-U1- 9 412 944
- US-A- 5 105 568
- US-A- 5 410 453

## Beschreibung

Die Erfindung betrifft ein Leuchtschild zur Anzeige eines Gebots und/oder Hinweises für den rollenden Flugzeugverkehr auf einem Flughafen gemäß dem Oberbegriff des Patentanspruches 1.

Derartige Leuchtschilder sind an Rollwegen und im Vorfeldbereich auf Flughäfen angeordnet und müssen hinsichtlich ihrer Größe, ihrer photometrischen Werte, ihrer Schutzart und dergleichen internationalen Normen genügen, wie z.B. in Anhang 14, Band 1, Kapitel 5.4 sowie in Anlage 4 der ICAO (kurz für: International Civil Aviation Organisation) vorgegeben ist. Grundsätzlich unterscheidet man Gebotsschilder und Hinweisschilder. Gebotsschilder dienen der Identifizierung eines Standorts, dessen Überschreitung eine Autorisierung durch den Kontrollturm erfordert. Die jeweiligen Gebotszeichen werden in Weiß auf rotem Hintergrund dargestellt. Beispiele sind Rollweg-Haltelinien-Schilder, Pisten-Haltelinien-Schilder, Schilder zur Anzeige der Landebahnkategorie Cat I, II und III, Pistenbezeichnungsschilder und "NO ENTRY"-Schilder. Alle anderen Schilder sind Hinweisschilder zur Anzeige von Informationen. Wegweisungsschilder zeigen Zielbezeichnungen mit Richtungspfeilen an, wobei die Hinweiszeichen in Schwarz auf gelbem Hintergrund dargestellt sind. Standortschilder bezeichnen den augenblicklich benutzten Rollweg, wobei die Hinweiszeichen in Gelb auf schwarzem Hintergrund dargestellt sind. Besondere Hinweisschilder stellen die so genannten Pisten-Reststrecken-Markierungen dar, deren Hinweiszeichen in Weiß auf schwarzem Hintergrund dargestellt sind.

Für innen beleuchtete Schilder sind unterschiedliche Lichtquellen im Einsatz. Aus der Produktschrift "PVO: Internally Illuminated Guidance Signs with fluorescent lamps (A.04.251e)", herausgegeben von ADB - A Siemens Company unter der Bestell-Nr. E10001-T95-A51-V2-7600, ist die Verwendung einer Leuchtstofflampe als Lichtquelle bekannt. Diese ist durch eine hohe Lichtausbeute von bis zu 100 lm/W gekennzeichnet und stellt damit eine der effektivsten Lichtquellen für innenbeleuchtete Zeichen dar. Deren Lebensdauer ist jedoch typischerweise auf weniger als 10.000 h begrenzt. Außerdem kann der Vorwiderstand der Lichtquelle Hochfrequenzverzerrungen im Konstantstromnetz verursachen. Diese Verzerrungen können beispielsweise dem Stromsignal überlagerte Kommunikationssignale behindern. Ein anderer Nachteil von Leuchtstofflampen besteht in ihren voneinander abweichenden Schaltzeiten, was die Zeit vom Einschalten bis zum Erreichen des vollen Betriebs des Schildes verlängert. Der volle Betrieb wird typischerweise erst nach etwa einer Minute Aufwärmzeit erreicht. Ein weiterer Nachteil ist die hohe Blindlast des Vorschaltgerätes auf den Primärkreis, die die Gesamtzahl an Leuchtschildern in einem Schaltkreis begrenzt. Schließlich besteht ein Nachteil in der verminderten Funktionsfähigkeit bei tiefen Temperaturen, die sich sowohl in den Schaltzeiten als auch in der Lichtausbeute bemerkbar macht.

Hingegen ist aus der Produktschrift "PVH: Internally Illuminated Guidance Signs with halogen lamps (A.04.255e)", herausgegeben von ADB - A Siemens Company unter der Bestell-Nr. E10001-T95-A96-V1-7600, die Verwendung von Halogenlampen als Lichtquelle bekannt. Insbesondere Wolfram-Halogen-Lampen werden in Umgebungen mit niedrigen Temperaturbedingungen eingesetzt. Allerdings leiden Halogenlampen unter einer signifikant niedrigen Lebensdauer, typischerweise 1.500 h, sowie unter einer geringen Lichtausbeute von annähernd 25 lm/W oder sogar weniger. Zwar weisen diese Lichtquellen instantane Schaltzeiten auf, aber um ihre volle Funktion in Bezug auf Lichtstärke und Farbort zu erreichen, benötigen sie eine beträchtliche Zeitspanne von beispielsweise 1,5 min oder mehr. Dies schließt die Verwendung derartiger Lichtquellen für Anwendungen aus, wo eine schnelle Reaktionszeit gefordert ist, wie beispielsweise bei Wechselzeichen.

Für einige Flugfeldanwendungen wird eine Helligkeitsregelung der Lichtquelle verlangt, um die wichtigen internationalen Normen bzw. Standards zu verfüllen. Ein Dimmen von Leuchtstofflampen ist kaum möglich, sicherlich nicht bei niedrigen Temperaturen. Ein Dimmen von Halogenlampen hingegen ist einfach möglich, auch bei niedrigen Temperaturen. Dafür weisen Halogenlampen den Nachteil auf, dass bei niedrigen Strömen eine beträchtliche Verschiebung des Farbortes nach Gelb festzustellen ist, was zu einer Verschlechterung des Farbkontrastes führt. Bei Gebotszeichen z.B., welche weiße Zeichen auf rotem Hintergrund darstellen, erscheinen die Buchstaben gelber, während das Rot in Orange übergeht.

Hingegen offenbart die Produktschrift "PVO-LED: Innenbeleuchtete Rollwegweiser, Hinweis-Standortzeichen" herausgegeben 10/07 von Siemens Bacon Wien, den Einsatz von Lumineszenzdioden bzw. Leuchtdioden, im nachfolgenden kurz auch LED bezeichnet, als Lichtquelle. Die Leuchtdioden sind im Gehäuse des Leuchtschildes angeordnet und hinterleuchten das Anzeigepaneel durch direkte Bestrahlung. Bei Ausfall einzelner Leuchtdioden der Lichtquelle leidet dieses Leuchtschild unter dem Nachteil, dass damit eine sichtbare Zerstörung der Beleuchtungshomogenität einhergeht. Im schlimmsten Fall kann die von den internationalen Standards geforderte Gleichmäßigkeit der Beleuchtung nicht mehr eingehalten werden. Die Anzahl der in dem bekannten Leuchtschild verwendeten Leuchtdioden ist definiert durch die Größe des Anzeigepaneels, durch den Abstand zwischen den Leuchtdioden und dem Anzeigepaneel sowie durch das Strahlungsmuster der Leuchtdioden. Hierdurch kann die Anzahl der verwendeten Leuchtdioden nicht beliebig verkleinert werden, wie etwa durch den Einsatz von Leuchtdioden mit einer hohen Lichtstärke oder von Leuchtdioden mit einer besseren Lichtausbeute.

Da Leuchtdioden als punktförmige Lichtquellen anzusehen sind, erzeugen Objekte im Lichtweg zwischen der Lichtquelle und dem Anzeigepaneel scharfe Schatten auf dem Anzeigepaneel. Solche scharfe Schatten können zu Fehlinterpretationen des auf dem Anzeigepaneel dargestellten Gebots oder Hinweises führen. Ein weiterer Nachteil bei Verwendung von Leuchtdioden zur direkten Beleuchtung entsteht, wenn diese in ein Leuchtschild nachgerüstet werden, welches ursprünglich für die Verwendung einer Leuchtstofflampe als Lichtquelle ausgelegt war. So kann beispielsweise die Transmission des blauen Anteils des von einer LED ausgesandten Lichtspektrums durch ein gelbes oder rotes Anzeigepaneel sichtbar sein. Dadurch sieht man die LEDLichtquelle durch das Anzeigepaneel in einer anderen Farbe, wie z.B. Violett im Fall eines roten Anzeigepaneels. Im Übrigen ist der Transmissionskoeffizient für das LED-Spektrum zu klein für Anzeigepaneele, die für Leuchtstofflampen oder Halogenlampen als Lichtquelle ausgelegt sind.

CA 2260583 beschreibt ein Leuchtschild zur Anzeige eines Hinweises, umfassend ein eine lichtdurchlässige Vorderwand und eine undurchsichtige Rückwand haltender Rahmen und eine zwischen der Vorderwand und der Rückwand angeordnete Lichtquelle mit Lumineszenzdioden.

DE 94 12944 U1 beschreibt ein Verkehrszeichen, insbesondere als Ziel- und Standortzeichen oder als Gebotszeichen auf Flugplätzen dienendes Rollverkehrszeichen mit einem Gehäuse, das innen weiß matt beschichtet ist, das ein oder doppelseitig auf der oder den Seitenflächen eine Beschriftungsscheibe trägt und das mit die Seitenflächen von innen beleuchtenden Lampen ausgerüstet ist. Die Lampen sind über eine über die gesamte Länge des Gehäuses verlaufend angeordnete und deren Lichtköpfe aufnehmende Lichtträgerröhre verbunden. Die Lichtträgerröhre weisen einen über die gesamte Länge verlaufenden und zur weiß beschichteten Seitenfläche weisenden Lichtaustrittsschlitz auf.

WO 02/089101 beschreibt ein Leuchtschild, umfassend Lumineszenzdioden als Beleuchtungsmittel, die innerhalb eines Körpers angeordnet sind. Der Körper umfasst eine lichtstreuende Innenoberfläche und einen Lichtübertragungsschirm, die gegenüberliegend angeordnet sind. Die Lumineszenzdioden sind derart angeordnet, dass abstrahlendes Licht im Wesentlichen auf die lichtstreuende Innenoberfläche des Körpers vor Übertragung durch den Lichtübertragungsschirm gerichtet wird.

Der Erfindung liegt nun die Aufgabe zugrunde, ein Leuchtschild der eingangs genannten Art bereitzustellen, welches unter Beibehaltung des vorteilhaften Einsatzes von Lumineszenzdioden als Lichtquelle die erwähnten Nachteile überwindet.

Die Aufgabe wird erfindungsgemäß gelöst durch ein gattungsgemäßes Leuchtschild mit den im kennzeichnenden Teil des Patentanspruches 1 angegebenen Merkmalen. Das Leuchtschild weist ein Diffusionspaneel auf, welches zur Streuung und/oder Rückstreuung einfallenden Lichts ausgebildet ist, wobei die Lumineszenzdioden derart auf das Diffusionspaneel ausgerichtet ist, dass das Anzeigepaneel durch Streulicht des Diffusionspaneels beleuchtet wird. Ein wesentliches Merkmal des erfindungsgemäßen Leuchtschildes besteht also in der indirekten Hinterleuchtung des Anzeigepaneels durch eine oder mehrere Leuchtdioden, wobei durch deren Ausrichtung ausgesandtes Licht zunächst hauptsächlich auf das Diffusionspaneel fällt und durch dieses gestreut und/oder zurückgestreut wird, um vom Gehäuseinneren das Anzeigepaneel zu beleuchten. Durch die Beabstandung zwischen Diffusions- und Anzeigepaneel wird letzteres durch eine signifikant größere virtuelle Lichtquelle beleuchtet. Durch die indirekte Streubeleuchtung werden scharfe Schattenwürfe auf dem Anzeigepaneel durch Objekte, die im Lichtweg zwischen Diffusionspaneel und Anzeigepaneel angeordnet sind, reduziert oder sogar vermieden. Es sind lediglich Teil- und Eigenschatten sichtbar, die nur weiche Helligkeitsvariationen auf dem Anzeigepaneel verursachen. So können beim Nachrüsten bestehende Leuchtschilder mit erfindungsgemäß indirekten Lichtquellen bestehende Objekte im Gehäuse belassen werden, was die Ausfallzeit durch Nachrüsten erheblich verkürzt. Die indirekte Streubeleuchtung fördert erheblich eine einheitliche Farbigkeit auf dem Anzeigepaneel. Durch die indirekte Streubeleuchtung wird auch ein konsistenter Farbort über das gesamte Anzeigepaneel erreicht, was Irritationen in der Farbwahrnehmung verhindert. Ein besonderer Vorteil der indirekten Streubeleuchtung besteht in der Aufrechterhaltung der Funktionstüchtigkeit des Leuchtschildes bei Ausfall einzelner oder sogar mehrerer Lumineszenzdioden, da der Kontrast zum Hintergrundlicht kleiner ist als bei direkter Beleuchtung. Damit können die Normvoraussetzungen auch bei Ausfall einzelner LEDs weiterhin erfüllt werden. Ebenso sind bei indirekter Streubeleuchtung Heißpunkte aufgrund einer lokalen hohen Leistungsdichte auf dem LED-Halbleiterchip nicht auf dem bzw. durch das Anzeigepaneel sichtbar. Schließlich kann bei indirekter Streubeleuchtung auf zusätzliche optische Elemente, wie z.B. Lichtleiter oder Strahlteiler, verzichtet werden.

In einer bevorzugten Ausgestaltung des erfindungsgemäßen Leuchtschildes sind das Diffusionspaneel als eine Rückwand und das Anzeigepaneel als eine Vorderwand des Gehäuses ausgebildet, wobei das Diffusionspaneel mit einer Streuschicht zur Rückstreuung einfallenden Lichts versehen ist. Das Diffusionspaneel ist hier lichtundurchlässig, aber innen mit einer Streuschicht versehen, die auftreffendes Licht zurückstreut. Das Auftragen einer diffusiven Beschichtung auf die Rückwand vergrößert virtuell die Oberfläche der Leuchtdioden. Die Rückstreuung ist auch wesentlich für die Homogenität der Ausleuchtung des Anzeigepaneels, für weiche Schattenkonturen sowie für einen konsistenten Farbort und eine gleichmäßige Farbigkeit. Vorzugsweise weist das Gehäuse zwei Seitenwände, eine Deckwand und eine Bodenwand auf, die entweder ebenfalls mit einer Streuschicht versehen sind oder mit Vorteil innen hochreflektierend ausgebildet sind. In letzterer Variante kann poliertes Metall verwendet werden oder eine hochreflektierende Beschichtung mit geringen Streueigenschaften. Hierdurch wird die Helligkeit, insbesondere am Rand des Anzeigepaneels erhöht.

In einer vorteilhaften Ausführungsform des erfindungsgemäßen Leuchtschildes ist das Diffusionspaneel im Gehäuse zwischen einer Vorderwand und einer Rückwand des Gehäuses angeordnet und sind die Rückwand und die Vorderwand als Anzeigepaneele ausgebildet. Die wenigstens eine Lumineszenzdiode ist zwischen der Rückwand und dem Diffusionspaneel angeordnet. Hierbei sind verschiedene Varianten möglich:
- Das Diffusionspaneel ist lichtundurchlässig, aber von beiden Seiten zurückstreuend ausgebildet. Vorder- und Rückwand sind als Anzeigepaneel ausgebildet, wobei auf beiden Seiten des Diffusionspaneels Lichtquellen angeordnet sind, die getrennt voreinander ansteuerbar sind. So kann das Leuchtschild zur wechselnden Anzeige auf Vorder- und Rückseite verwendet werden.
- Das Diffusionspaneel ist lichtdurchlässig oder halblichtdurchlässig ausgebildet, wobei Vorder- und Rückwand als Anzeigepaneele ausgebildet sind. Die Lichtquelle kann nur auf einer oder zu beiden Seiten des Diffusionspaneels angeordnet sein, so dass die Anzeigepaneele durch reflektiertes und/oder hindurchtretendes Streulicht beleuchtet werden.

Vorzugsweise weist das Diffusionspaneel des erfindungsgemäßen Leuchtschildes Farbpigmente auf, deren Verteilung einen Farbort des Anzeigepaneels bestimmt.

In einer vorteilhaften Ausgestaltung des erfindungsgemäßen Leuchtschildes weist das Anzeigepaneel eine Scheibe und daran angebracht eine Folie auf, die entsprechend der darzustellenden Gebots- und/oder Hinweiszeichen farblich gestaltet ist. Die Scheibe besteht aus einem 5 mm starken Spezial-Plexiglas, etwa aus lichtdurchlässigem Polycarbonat, während die innen oder außen aufgeklebte Folie eine Farbschicht mit Lambert-Strahler-Eigenschaften ist. Alternativ kann das Anzeigepaneel seine Farbgestaltung durch eine auf die Scheibe aufgebrachte Farbschicht oder durch Färben der Scheibe erhalten.

In einer bevorzugten Ausführungsform des erfindungsgemäßen Leuchtschildes ist die wenigstens eine Lumineszenzdiode als Hochleistungs-Leuchtdiode ausgebildet. Die Hochleistungs-Leuchtdiode wird mit einem Nennstrom von mindestens 100 mA beaufschlagt und weist eine Lichtstärke von wenigstens 20 lm auf. Die Lichtausbeute kann auch auf bis zu 100 lm/W ansteigen, was die Beschränkung auf eine geringere Anzahl von LEDs erlaubt, um die Norm-gemäß erforderlichen Helligkeitsstufen zu erreichen. Im Vergleich zu herkömmlichen Lichtquellen, wie etwa Leuchtstoff- und Glühlampen, weisen die Lumineszenzdioden wesentlich längere Lebensdauern von mehr als 30.000 h bzw. mehr als 50.000 h oder sogar über 100.000 h auf. Lumineszenzdioden sind auch bei niedrigen Temperaturen unter 0 °C, vorzugsweise auch unter -40 °C, funktionstüchtig, indem sie sehr kurze Schaltzeiten aufweisen und der Lichtausstoß und die Einstellung des Farbortes instantan erfolgen. Darüber hinaus sind Lumineszenzdioden in ihrer Helligkeit einstellbar, ohne dass sich dabei der Farbort verschiebt. Hochleistungs-Leuchtdioden besitzen einen niedrigen Wärmewiderstand von beispielsweise 10 K/W, was die Bewerkstelligung der Wärmeabfuhr sehr vereinfacht, indem beispielsweise kleine Fußpunkt-Lösungen für den Kühlkörper möglich sind. Kühlkörper mit reduziertem Fußpunkt vermindern die Selbstabschattung auf dem Anzeigepaneel, was die Lichtausbeute der Leuchtdioden verbessert. Darüber hinaus trägt der niedrige Wärmewiderstand der Leuchtdioden zur Verlängerung ihrer Lebensdauer bei, die direkt von der Fußpunkt-Temperatur und dem beaufschlagten Flussstrom abhängt. Im Vergleich zu herkömmlichen Lichtquellen, beispielsweise einer Leuchtstofflampe, verbraucht ein Gebotsschild, welches mit Hochleistungs-Leuchtdioden betrieben wird, nur 2/3 des Stromes. Die geringen Wärmeverluste erhitzen das Leuchtschild nur moderat, was nicht nur die Lebensdauer der Leuchtdioden erhöht, sondern auch die der Farbfolie auf dem Anzeigepaneel. Die niedrigen Spannungen, mit welchen Leuchtdioden betrieben werden, vermindern im Übrigen das menschliche Unfallrisiko erheblich. Alternativ zu Hochleistungs-Leuchtdioden können auch ultrahelle Leuchtdioden eingesetzt werden, die eine Lichtstärke von beispielsweise 10 Im bei einer Leistungsaufnahme von 200 mW aussenden. Ultrahelle Leuchtdioden können dicht aneinander angeordnet werden, um vergleichbare Helligkeitseigenschaften zu Hochleistungs-Leuchtdioden zu erzielen.

In einer bevorzugten Ausführungsform des erfindungsgemäßen Leuchtschildes ist die wenigstens eine Lumineszenzdiode zur Abstrahlung von weißem Licht in Form eines Lambert-Strahlers ausgebildet. Weiße Leuchtdioden erreichen inzwischen eine den Leuchtstofflampen vergleichbare Lichtausbeute. Die Erzeugung des weißen Lichts beruht bekanntermaßen beispielsweise auf Phosphorbasierter Umwandlung von blauem in weißes Licht. Weiße Leuchtdioden sind kommerziell verfügbar und zwar mit unterschiedlichen Linsen oder auch ohne äußere Linse. Einsetzbar sind sowohl anorganische als auch organische Leuchtdioden, aber auch sogenannte Potenzialtopf-Leuchtdioden. Für die indirekte Beleuchtung besonders geeignet ist die Lambert-Abstrahlungscharakteristik. Deren maximaler Lichtausstoß erfolgt senkrecht zur Leiterplatte, wobei von dieser Hauptrichtung abweichende Strahlrichtungen mit dem Kosinus des Abweichungswinkels abgeschwächt sind. Eingesetzt werden können alternativ auch seitlich abstrahlende Flächen-Strahler oder Strahler mit einer Batwing-Charakteristik in Form von Fledermausflügeln.

In einer bevorzugten Ausgestaltung des erfindungsgemäßen Leuchtschildes ist die wenigstens eine Lumineszenzdiode durch eine transparente Schutzschicht abgedeckt. Die Schutzschicht ist hochtransparent, damit die Transmissionsverluste gering sind. Sie kann beispielsweise aus Polycarbonat oder aus PMMA bestehen und dient dem Schutz der Leuchtdioden vor Staub und Schmutz, was die Lichtstärke der Leuchtdioden erheblich beeinträchtigen könnte.

In einer vorteilhaften Ausgestaltung des erfindungsgemäßen Leuchtschildes weist die Lichtquelle in Form einer Matrix angeordnete Lumineszenzdioden auf. Bei der Matrix handelt es sich beispielsweise um eine flächige Anordnung, die parallel zur Rückwand bzw. zum Anzeigepaneel ausgerichtet ist. Alternativ kann die Matrix seitlich an Seiten-, Deck- oder Bodenwand oder auch an einer Kombination daraus angeordnet sein. Vorzugsweise sind die Lumineszenzdioden dabei in äquidistanten Einheiten voneinander beabstandet angeordnet, beispielsweise in einem Zeilen- und Spaltenmuster. Die Matrixanordnung begünstigt eine hochhomogene Beleuchtung der Anzeigefläche, um die Anforderungen der internationalen Normen zu erfüllen. Erfindungsgemäß wird ein Gleichmäßigkeitsfaktor zwischen benachbarten Messpunkten, der 1,5 nicht überschreiten darfverlungt. Durch die Anordnung in Matrixform kann die Lichtquelle einfach an Typ und Größe des jeweiligen Leuchtschildes, wovon es im Flugfeldbereich über 70 verschiedene gibt, angepasst werden. Ebenso kann die Dichte der Leuchtdiodenanordnung auf einfache Weise geändert werden, in dem die Abstandseinheit angepasst wird. Hinweisschilder erfordern beispielsweise eine geringere Leuchtdiodendichte als Gebotsschilder. Somit ist auch eine einfache Anpassung an künftige Entwicklungen in der LEDTechnik hinsichtlich Lichtstärke und Lichtausbeute der Leuchtdioden gegeben. Hierdurch können auch unterschiedliche Varianten für Gebots-, Hinweis- und insbesondere Standortschilder bereitgestellt werden, was hilft, Stromkosten zu sparen, weil. beispielsweise Hinweisschilder 20 % weniger Energie benötigen als Gebotsschilder.

Vorzugsweise weist wenigstens ein Teil der Lumineszenzdioden eines erfindungsgemäßen Leuchtschildes ein optisches Element zur Strahlformung auf. Hierdurch kann die Helligkeitsstufe der Lichtquelle etwa am Rand des Anzeigepaneels verbessert werden.

Ebenfalls bevorzugt ist es, wenn die Lumineszenzdioden eines erfindungsgemäßen Leuchtschildes am Matrixrand eine höhere Lichtstärke aufweisen als die Lumineszenzdioden im Matrixinneren. So können teuere Hochleistungs-Leuchtdioden am Rand verwendet werden, während inmitten der Matrix günstigere Leuchtdioden verbaut werden können. Hierdurch lassen sich auch Helligkeitsänderungen verringern, indem benachbarte Messpunkte gleichmäßiger eingestellt werden.

Alternativ weist wenigstens eine Lumineszenzdiode in der Matrixmitte eine größere Lichtstärke auf, als die Lumineszenzdioden am Matrixrand. Die Texte für die Gebotszeichen (weiße Buchstaber auf einem roten Hintergrund) und die Hinweiszeichen (gelbe Buchstaber auf einem schwarzen Hintergrund) sind in der Mitte des Anzeigepaneels dargestellt, und damit kann die Helligkeit der Zeichen durch Benutzung von Leuchtdioden mit größerer Lichtstärke in der Mitte der Leuchtmatrix erhöht werden.

In einer anderen bevorzugten Ausgestaltung des erfindungsgemäßen Leuchtschildes weist die Matrix mehrere separat auswechselbare Matrixmodule mit Lumineszenzdioden auf. Zum einen vereinfacht dies die Zusammenstellung unterschiedlich großer Leuchtdioden-Matrizen und zum anderen begünstigt die Modulbauweise die Nachrüstbarkeit bestehender Schilder aber auch die Wartung erfindungsgemäß ausgebildeter Leuchtschilder.

Vorzugsweise weist ein Matrixmodul eines erfindungsgemäßen Leuchtschildes eine mit den Lumineszenzdioden bestückte Leiterplatte auf, die an einer Halteeinrichtung im Gehäuse festsetzbar ist. Eine einfache Nachrüstbarkeit bestehender Schilder wird gewährleistet, wenn an die Halteeinrichtung sowohl herkömmliche Lichtquellen als auch die Matrixmodule erfindungsgemäßer Leuchtschilder festsetzbar sind.

Vorteilhaft erstreckt sich die transparente Schutzschicht über den Matrixmodul, um alle darauf angeordneten Lumineszenzdioden abzudecken, zum Beispiel als eine Kappe oder Abdeckung.

In einer anderen bevorzugten Ausführungsform des erfindungsgemäßen Leuchtschildes umfasst dieses einen Kühlkörper, der zum Abführen von Wärme thermisch leitend mit der oder den Lumineszenzdioden verbunden ist. Über den Kühlkörper erfolgt im Wesentlichen das Temperaturmanagement, was insbesondere bei Verwendung von Hochleistungs-Leuchtdioden wesentlich ist.

Vorzugsweise weist der Kühlkörper eines erfindungsgemäßen Leuchtschildes einen in der Leiterplatte angeordneten Metallkern auf. Die Leiterplatte mit Metallkern, kurz MCPCB (engl. Metal Core Printed Circuit Board) ist dabei schmal ausgeführt, vorzugsweise etwa so breit wie die geringste Breite des LED-Gehäuses. Der Metallkern wirkt als Wärmesenke und -Verteiler, wobei die schmale Ausführung zu einem nur geringen Eigenschatten auf dem Anzeigepaneel führt, wenn das Modul im Lichtweg der Leuchtdioden montiert wird.

Weiter vorzugsweise weist der Kühlkörper eines erfindungsgemäßen Leuchtschildes ein an der Leiterplatte anliegendes, geripptes Metallprofil auf. Die Wärmeübertragungseigenschaften werden verbessert, wenn zum Metallkern der Leiterplatte ein zusätzlicher Kühlkörper in Form eines gerippten Metallprofils montiert ist. Dies verbessert die Lebensdauer der Lumineszenzdioden, insbesondere bei hohen Strömen. Insbesondere Lumineszenzdioden mit stark verkleinertem Fußpunkt können auf dünne Leiterplattenstreifen mit Metallkern montiert werden, was die Wärmeverteilung verbessert. Zusätzliche Kühlkörper können damit auch kleiner dimensioniert werden, was wiederum die Wärmeverteilung verbessert. Der zusätzliche Kühlkörper kann in Richtung senkrecht zur Leiterplatte vergrößert werden, ohne photometrische Verluste am Anzeigepaneel zu verursachen.

In einer anderen besonders vorteilhaften Ausgestaltung des erfindungsgemäßen Leuchtschildes umfasst dieses eine Steuereinrichtung zur Regelung der Helligkeit der wenigstens einen Lumineszenzdiode. Durch den Einsatz von Lumineszenzdioden als Lichtquelle ist ein stufenloses Dimmen etwa durch Pulsweitenmodulation der LED-BeStrömung möglich, ohne dabei den Farbort zu verschieben.

In noch einer weiteren vorteilhaften Ausgestaltung des erfindungsgemäßen Leuchtschildes umfasst dieses eine Überwachungseinrichtung zur Funktionsüberwachung der Lichtquelle. Hierdurch kann die zeit- und kostenaufwändige persönliche Inaugenscheinnahme durch Wartungspersonal eingespart werden, was die Wartungs-und Stillstandszeiten und damit die Ausfallzeit der Flugfeldeeinrichtung minimiert.

Vorzugsweise weist die Überwachungseinrichtung eines erfindungsgemäßen Leuchtschildes wenigstens eine Photodiode zur Erfassung des von der wenigstens einen Lumineszenzdiode ausgesandten Lichts auf. Durch Anbringen einer Photodiode auf dem LED-Leiterplattenstreifen kann eine fortwährende Verschlechterung der Lichtstärke der Leuchtdioden erfasst werden, was in der Regel ein sehr langsamer Verfallsprozess ist.

Mit Vorteil weist die Überwachungseinrichtung eines erfindungsgemäßen Leuchtschilds Messmittel zur Bestimmung von Strom und/oder Spannung der wenigstens einen Lumineszenzdiode auf. Ein instantaner LED-Ausfall eines oder mehrer Matrixmodule kann zum Verlust einer gleichmäßigen Helligkeitsverteilung auf dem Anzeigepaneel führen. Die elektronische Überwachungsschaltung erfasst derartige katastrophale Ausfälle, damit diese umgehend behoben werden können.

In noch einer anderen bevorzugten Ausgestaltung des erfindungsgemäßen Leuchtschildes ist das Gehäuse durch wenigstens eine Trennwand in wenigstens einen ersten und einen zweiten Gehäuseteil aufgeteilt, wobei der erste Gehäuseteil eine erste Lichtquelle und ein erstes Anzeigepaneel und der zweite Gehäuseteil eine zweite Lichtquelle und ein zweites Anzeigepaneel aufweisen, und wobei die erste und zweite Lichtquelle derart separat ansteuerbar sind, dass das Leuchtschild zur wechselnden Anzeige eines ersten oder zweiten Gebotes und/oder Hinweises durch das erste oder zweite Anzeigepaneel ausgebildet ist. Solche Wechselzeichen sind besonders bei Nacht sehr vorteilhaft einsetzbar.

Ein Ausführungsbeispiel der Erfindung wird anhand der Zeichnungen nachfolgend näher erläutert, in deren
FIG 1 ein erfindungsgemäßes Leuchtschild mit Teilausschnitt,
FIG 2 ein Matrixmodul eines erfindungsgemäßen Leuchtschildes,
FIG 3 ein Transmissionsspektrum eines Anzeigepaneels,
FIG 4 der Leuchtdichteverlauf einer Lumineszenzdiode auf dem Anzeigepaneel
   schematisch veranschaulicht ist.

Gemäß FIG 1 umfasst ein erfindungsgemäßes Leuchtschild 10 ein kastenförmiges Gehäuse 20 mit einem frontseitigen, lichtdurchlässigen Anzeigepaneel 21, mit einer diesem gegenüberliegend angeordneten Rückwand 22, mit zwei gegenüberliegenden Seitenwänden 23, mit einer abnehmbaren Deckwand 24 und mit einer dieser gegenüberliegend angeordneten Bodenwand 25. Abgesehen von dem Anzeigepaneel 21 besteht das Gehäuse 20 aus Metall wegen seines vorteilhaften Wärmewiderstands zwischen einer im Gehäuse 20 angeordneten Lichtquelle und der äußeren Umgebungsluft. Alternativ kann das Gehäuse 20 auch aus organischem Material, beispielsweise aus glasfaserverstärktem Kunststoff, gefertigt sein. Das Anzeigepaneel 21 umfasst eine Frontscheibe, die beispielsweise aus 5 mm starkem Acrylglas oder aus lichtdurchlässigem Polycarbonat gebildet ist, und eine innenseitig angebrachte Folie, die entsprechend der darzustellenden Gebots- oder Hinweiszeichen Z farblich gestaltet ist. Die Farbfolie kann aufgeklebt sein und weist Lambert-Strahler-Eigenschaften auf. Zur Hinterleuchtung des Anzeigepaneels 21 ist innerhalb des Gehäuses 20 die Lichtquelle mit einer Vielzahl an Lumineszenzdioden 32 angeordnet. Das Gehäuse 20 des Leuchtschildes 10 ist auf zwei Stützbeinen 40 mit Bruchkupplung aufgestellt.

Erfindungsgemäß wird das Anzeigepaneel 21 von den Lumineszenzdioden 32 nicht direkt, sondern indirekt, durch Rückstreuung ihres ausgesandten Lichts, von der als Diffusionspaneel 22 ausgebildeten Rückwand beleuchtet. Die Rückwand 22 ist hierfür mit einer Streuschicht versehen, die auftreffendes Licht zurückstreut. Diese diffusive Schicht ist vorzugsweise als Polyester-Pulver-Beschichtung mit einer seidenmat ten Oberflächengüte, z.B. mit einem Glanzgrad von 60%, ausgebildet. Der Glanzgrad beeinflusst die zu minimierende Haftneigung von Schutz, was bei der erfindungsgemäß vorgesehenen indirekten Beleuchtung besonders zu beachten ist. Die Seitenwände 23 sowie Boden-und Deckwand 25, 24 bestehen hingegen aus poliertem Metall oder weisen eine hochreflektierende Beschichtung mit geringen Streueigenschaften auf, um die Helligkeit am Rand des Anzeigepaneels 21 zu erhöhen.

Die Lichtquelle weist vorzugsweise Hochleistungs-Leuchtdioden auf, die in Form einer Matrix angeordnet sind. Die Matrix umfasst mehrere vertikal ausgerichtete, im Gehäuse 20 nebeneinander angeordnete und jeweils an einer Halteeinrichtung 33 festgesetzte Matrixmodule 30. Die Matrixmodule 30 können gesteckt sein und sind separat austauschbar. Auf diese Weise sind die Lumineszenzdioden 32 auf einer Ebenen in äquidistanten Einheiten beabstandet angeordnet, die parallel zwischen dem Anzeigepaneel 21 und der Rückwand 22 ausgerichtet ist.

Erfindungsgemäß sind die Lumineszenzdioden 32 dabei derart auf die Rückwand 22 ausgerichtet, dass von diesen ausgesandtes Licht wenigstens teilweise von der Rückwand 22 zurückgeworfen wird und das Anzeigepaneel 21 beleuchtet. Hierdurch wird das Anzeigepaneel 21 durch eine virtuelle, auf der Rückwand 22 abgebildete Lichtquelle indirekt beleuchtet, die signifikant größer ist als die reale Lichtquelle. Durch die indirekte Rückstreuung an der Rückwand 22 ist der Ausfall einzelner Lumineszenzdioden 32 auf dem Anzeigepaneel 21 nicht oder zumindest weniger als bei direkter Beleuchtung sichtbar. Das gleiche gilt für Schattenwürfe durch Objekte, die im Lichtweg zwischen Rückwand 22 und Anzeigepaneel 21 angeordnet sind, wovon bei erfindungsgemäßer Anwendung lediglich Halbschatten oder Eigenschatten und damit nur weiche Helligkeitsvariationen sichtbar sind. Die erfindungsgemäße indirekte Rückstreuung bedingt auch eine hohe Konsistenz des Farbortes über das gesamte Anzeigepaneel 21, was Irritationen in der Färbwahrnehmung verhindert. Auch die Streuschicht selbst vergrößert die Oberfläche der auf die Rückwand 22 projizierten, virtuellen Lichtquelle. Insgesamt wird erfindungsgemäß eine sehr hohe Gleichmäßigkeit der Leuchtdichte über das gesamte Anzeigepaneel 21 erreicht.

Hierzu wird auch auf FIG 4 verwiesen, die den Verlauf 60 der Leuchtdichte L einer Lumineszenzdiode 32 in Abhängigkeit der vertikalen Position y auf dem Anzeigepaneel 21 zeigt. Die gestrichelte Linie 61 zeigt den Verlauf der Leuchtdichte L bei direkter Beleuchtung des Anzeigepaneels 21 durch eine Lumineszenzdiode 32, während die durchgezogene Linie 62 den Verlauf bei indirekter Beleuchtung zeigt. Die Maxima beider Kurven fallen an der vertikalen Position der betrachteten Lumineszenzdiode 32 zusammen, sind aber unterschiedlich hoch ausgebildet. Bei genügendem Abstand von der Position der Lumineszenzdiode 32 fallen beide Kurven 61 bzw. 62 auf den Wert der Hintergrundbeleuchtung 63 ab, die aus Gehäuse-internen Reflexionen und Streuungen besteht. Erfindungsgemäß wird nun der geringere Leuchtdichteunterschied zwischen dem Maximum bei indirekter Beleuchtung 62 und der Hintergrundbeleuchtung 63 ausgenutzt, der signifikant kleiner ist als der Helligkeitskontrast zwischen dem Maximum bei direkter Beleuchtung 61 und dem Hintergrund 63. Der Ausfall einer solchen Lumineszenzdiode 32 fällt bei indirekter Beleuchtung daher wesentlich weniger ins Gewicht als bei direkter Beleuchtung. Die Funktionstüchtigkeit des erfindungsgemäßen Leuchtschildes und damit die Verfügbarkeit des zugeordneten Rollweges sind damit höher als im Stand der Technik.

Der modulare Aufbau der matrixförmigen Lichtquelle bietet große Vorteile. Die Flächendichte der Lumineszenzdioden 32 kann sowohl über den Abstand der Lumineszenzdioden 32 auf einem Matrixmodul 30 als auch über den Abstand der einzelnen Matrixmodule 30 untereinander eingestellt werden. Dies erlaubt auch eine einfache Anpassung der Lichtquelle an unterschiedliche Größen erfindungsgemäßer Leuchtschilder, wovon es im Flugfeldbereich beispielsweise über 70 verschiedene gibt. Die Gebotsschilder bedürfen beispielsweise einer höheren Leuchtdichte als Hinweisschilder. Beide erfordern jedoch eine hochhomogene Beleuchtung des Anzeigepaneels 21, um die Anforderungen internationaler Flughafen-Normen zu erfüllen. Der Gleichmäßigkeitsfaktor zwischen benachbarten Messpunkten darf den Wert von 1,5 nicht überschreiten.

Mit Vorteil weisen die Leuchtdioden 32 am Matrixrand eine größere Lichtstärke auf, als die Lumineszenzdioden 32 in der Matrixmitte. Hierdurch kann die Leuchtdichte am Rand des Anzeigepaneels 21 verbessert werden.

Alternativ weist wenigstens eine Lumineszenzdiode 32 in der Matrixmitte eine größere Lichtstärke auf, als die Lumineszenzdioden 32 am Matrixrand.

Die Lumineszenzdioden 32 sind im dargestellten Ausführungsbeispiel als Hochleistungs-Leuchtdioden ausgebildet. Diese werden mit einem Nennstrom von mindestens 100 mA bestromt und weisen eine Lichtstärke von wenigstens 20 Im auf. Es sind auch Lichtstärken von über 100 lm möglich, wodurch die Anzahl der erforderlichen Leuchtdioden 32 für die normgemäß zu erfüllende Leuchtdichte verringert werden kann. Neben den sehr hohen Lebensdauern zeichnen sich die Leuchtdioden 32 durch ihre Punktionsfähigkeit auch bei sehr niedrigen Temperaturen aus. Sie weisen sehr kurze Schaltzeiten auf und sind bezüglich Lichtausstoß und Farbort instantan voll funktionsfähig. Beispielsweise eignen sich besonders die LED-Typen K2 der Firma Philips Lumileds oder der Typ XR-E der Firma CREE. Der niedrige Wärmewiderstand von diesen Leuchtdioden vereinfacht die Wärmeabfuhr bei erfindungsgemäßen Leuchtschildern 10; außerdem trägt er zu einer verlängerten Lebensdauer der Leuchtdioden 32 bei. Der geringe Stromverbrauch von Hochleistungs-Leuchtdioden 32 ist ein weiterer Vorteil.

Die Lumineszenzdioden 32 sind zur Abstrahlung von weißem Licht in Form eines Lambert-Strahlers ausgebildet. Diese weisen heute eine Lichtausbeute auf, die der einer Leuchtstofflampe vergleichbar ist. Das weiße Licht wird beispielsweise durch Phosphor-basierte Umwandlung von blauem Licht erzeugt. Mit Vorteil wird im dargestellten Ausführungsbeispiel auf eine äußere Linse vor der Leuchtdiode 32 verzichtet.

Allerdings ist die Lumineszenzdiode 32 durch eine transparente Schutzschicht abgedeckt. Diese besteht aus einem hochtransparenten Material, beispielsweise Polycarbonat oder PMMA, um die Transmissionsverluste gering zu halten. Die Schutzschicht hält Staub und Schmutz von den Leuchtdioden 32 ab, was ansonsten deren Lichtstärke beeinträchtigen könnte.

FIG 2 zeigt ein Matrixmodul 30 der Lichtquelle eines erfindungsgemäßen Leuchtschildes 10. Das Modul 30 umfasst eine streifenförmige Leiterplatte 31, auf der in äquidistanten Abständen die Hochleistungs-Leuchtdioden 32 angeordnet sind.

Die Leiterplatte 31 ist als MCPCB ausgebildet, umfasst also einen Metallkern als Kühlkörper, der in FIG 2 nicht explizit dargestellt ist. Die Breite des Leiterplattenstreifens 31 ist dabei nicht wesentlich größer dimensioniert als das LEDGehäuse selbst. Hierdurch bildet das in das Gehäuse 20 eingesetzte Matrixmodul 30 nur einen geringen Schatten. Durch die geringe Selbstabschattung auf dem Anzeigepaneel 21 wird die Lichtausbeute der Lichtquelle verbessert.

Die Wärmeübertragungseigenschaften der Leiterplatte 31 wird durch einen zusätzlichen, als geripptes Metallprofil 34 ausgebildeten Kühlkörper noch verbessert, der thermisch leitend mit der Leiterplatte 31 verbunden ist. Das Rippenprofil erstreckt sich dabei in eine Richtung senkrecht zur Leiterplatte 31 und damit parallel zum Hauptlichtweg zwischen der Rückwand 22 und dem Anzeigepaneel 21. Durch diese Ausgestaltung des Metallprofils 34 wird ebenfalls die Selbstabschattung des Matrixmoduls 30 gering gehalten.

Die Hochleistungs-Leuchtdioden 32 weisen eine Lambert-Abstrahlcharakteristik auf, deren maximale Lichtabstrahlung senkrecht auf der Leiterplatte 31 steht.

Vorteilhaft erstreckt sich die Schutzschicht über den Matrixmodul, um alle darauf angeordneten Lumineszenzdioden abzudecken. Damit ergibt sich eine glatte Fläche über den Matrixmodul, die die Anhäufung von Staub und Schmutz verhindert und das leichte Wegwischen von Schmutz ermöglicht. Die Schutzschicht kann als eine Kappe oder Abdeckung für einen oder mehreren Matrixmoduln versehen werden.

Nicht dargestellt ist eine Steuereinrichtung, mittels der die Lichtquelle stufenlos dimmbar ist. Die Steuereinrichtung regelt die Helligkeit der Leuchtdioden 32 etwa durch Pulsweitenmodulation der LED-Bestromung. Mit Vorteil wird dabei der Farbort nicht verschoben.

Ebenfalls nicht dargestellt ist eine Überwachungseinrichtung zur Funktionsüberwachung der Lichtquelle. Diese umfasst einerseits auf der Leiterplatte 31 angeordnete Photodioden, um das von den Leuchtdioden 32 ausgesandte Licht zu überwachen. Nimmt die Lichtstärke einer Leuchtdiode 32 im Laufe der Zeit ab, wird eine entsprechende Meldung an ein WartungsZentrum ausgegeben. Des Weiteren umfasst die Überwachungseinrichtung Messmittel für Stromstärke und Spannung der Leuchtdioden 32. Der Ausfall einzelner Leuchtdioden 32 oder eines kompletten Matrixmoduls 30 wird ebenfalls an das WartungsZentrum gemeldet, um die normgemäße Funktionsfähigkeit eines erfindungsgemäßen Leuchtschildes 10 baldmöglichst wiederherstellen zu können.

Ein weiterer Vorteil des erfindungsgemäßen Leuchtschildes 10 wird noch anhand von FIG 3 erläutert. Hier ist das Transmissionsspektrum 50 eines Anzeigepaneels 21 mit einer rot gefärbten Folie für ein Gebotsschild aufgetragen. Das Spektrum ist auf den Wert 100 normiert, der bei 51, nämlich der Wellenlänge λ von 650 nm roter Farbe, erreicht wird. Unterhalb der Grenzwellenlänge 52, die bei einer Wellenlänge λ von etwas unter 600 nm liegt, wird Licht mit geringeren Wellenlängen im Wesentlichen ausgefiltert, was der Wirkung eines Tiefpasses gleichkommt. Allerdings weist das Transmissionsspektrum zwischen 400 nm und 450 nm eine Transmissionsspitze 53 auf. Das Emissionsspektrum der erfindungsgemäß verwendeten Leuchtdioden 32 zeigt bei etwa 450 nm ein Maximum auf, welches aufgrund der Transmissionsspitze 53 im Transmissionsspektrum jedenfalls bei direkter Beleuchtung des Anzeigepaneels 21 sichtbar wäre. Dieses Problem direkter Beleuchtung tritt insbesondere bei der Verwendung von Hochleistungs-Leuchtdioden auf, die Photonen von einer wesentlich kleineren Fläche emittieren als beispielsweise Leuchtstofflampen. So kommt es bei direkter Beleuchtung vor, dass das blaue Maximum von Hochleistungs-Leuchtdioden auf dem roten Anzeigepaneel in einer anderen Farbe, etwa violett, wahrgenommen wird.

## Patentansprüche

1. Leuchtschild (10) zur Anzeige eines Gebots und/oder Hinweises für den rollenden Flugzeugverkehr auf einem Flughafen, umfassend ein Gehäuse (20) mit einem lichtdurchlässigen Anzeigepaneel (21) zur Darstellung von Gebots- und/oder Hinweiszeichen (Z), ein Diffusionspaneel (22) und eine im Gehäuse (20) und zwischen dem Anzeigepaneel und dem Diffusionspaneel angeordnete Lichtquelle mit mehreren Lumineszenzdioden (32) zur Beleuchtung des Anzeigepaneels (21),
**dadurch gekennzeichnet, dass** das Diffusionspaneel zur Streuung und/oder Rückstreuung einfallendes Lichts ausgebildet ist, wobei die Lumineszenzdioden (32) derart auf das Diffusionspaneel (22) ausgerichtet sind, dass das von den Lumineszenzdioden ausgesandte Licht hauptsächlich auf das Diffusionspaneel (22) fällt und durch das Diffusionspaneel gestreut und/oder zurückgestreut wird, so dass das Anzeigepaneel (21) nicht direkt, sondern indirekt durch eine virtuelle, auf dem Diffusionspaneel abgebildete Lichtquelle, die größer ist als die reale Lichtquelle, beleuchtet wird, wobei die Beleuchtung des Anzeigepaneels (21) einen Gleichmäßigkeitsfaktor zwischen benachbarten Messpunkten von 1,5 nicht überschreitet.

2. Leuchtschild (10) nach Anspruch 1, wobei das Diffusionspaneel (22) als eine Rückwand und das Anzeigepaneel (21) als eine Vorderwand des Gehäuses (20) ausgebildet sind, und wobei das Diffusionspaneel (22) mit einer Streuschicht zur Rückstreuung einfallenden Lichts versehen ist.

3. Leuchtschild (10) nach Anspruch 1, wobei das Diffusionspaneel (22) im Gehäuse (20) zwischen einer Vorderwand und einer Rückwand des Gehäuses (20) angeordnet ist und halblicht- oder lichtdurchlässig ausgebildet ist und wobei die Rückwand und die Vorderwand als Anzeigepaneele (21) ausgebildet sind, wobei die wenigstens eine Lumineszenzdiode (32) zwischen der Rückwand und dem Diffusionspaneel (22) angeordnet ist, so dass die Vorderwand durch hindurchtretendes Streulicht beleuchtet wird.

4. Leuchtschild (10) nach einem der Ansprüche 1 bis 3, wobei das Diffusionspaneel (22) Farbpigmente aufweist, deren Verteilung einen Farbort des Anzeigepaneels (21) bestimmt.

5. Leuchtschild (10) nach einem der Ansprüche 1 bis 4, wobei die Lumineszenzdioden (32) als Hochleistungs-Leuchtdioden ausgebildet sind.

6. Leuchtschild (10) nach einem der Ansprüche 1 bis 5, wobei die Lichtquelle in Form einer Matrix angeordnete Lumineszenzdioden (32) aufweist.

7. Leuchtschild (10) nach Anspruch 6, wobei die Lumineszenzdioden (32) am Matrixrandeine höhere Lichtstärke aufweisen als die Lumineszenzdioden (32) im Matrixinneren.

8. Leuchtschild (10) nach Anspruch 6, wobei wenigstens eine Lumineszenzdiode (32) in der Matrixmitte eine höhere Lichtstärke aufweist als die Lumineszenzdioden (32) am Matrixrand.

9. Leuchtschild (10) nach einem der Ansprüche 6 bis 8, wobei die Matrix mehrere separat auswechselbare Matrixmodule (30) mit Lumineszenzdioden (32) aufweist.

10. Leuchtschild (10) nach Anspruch 9, wobei ein Matrixmodul eine transparente Schutzschicht aufweist, die die Lumineszenzdioden des Matrixmoduls abdeckt.

11. Leuchtschild (10) nach Anspruch 9 oder 10, wobei ein Matrixmodul (30) eine mit den Lumineszenzdioden (32) bestückte Leiterplatte (31) aufweist, die an einer Halteeinrichtung (33) im Gehäuse (20) festsetzbar ist.

12. Leuchtschild (10) nach einem der Ansprüche 1 bis 11, mit einem Kühlkörper, der zum Abführen von Wärme thermisch leitend mit den Lumineszenzdioden (32) verbunden ist.

13. Leuchtschild (10) nach einem der Ansprüche 1 bis 12, mit einer Überwachungseinrichtung zur Funktionsüberwachung der Lichtquelle.

14. Leuchtschild (10) nach Anspruch 13, wobei die Überwachungseinrichtung Messmittel zur Bestimmung von Strom und/oder Spannung der Lumineszenzdioden (32) aufweist.

15. Leuchtschild (10) nach einem der Ansprüche 1 bis 14, wobei das Gehäuse (20) durch wenigstens eine Trennwand in wenigstens einen ersten und einen zweiten Gehäuseteil aufgeteilt ist, wobei der erste Gehäuseteil eine erste Lichtquelle und ein erstes Anzeigepaneel und der zweite Gehäuseteil eine zweite Lichtquelle und ein zweites Anzeigepaneel aufweisen, und wobei die erste und zweite Lichtquelle derart separat ansteuerbar sind, dass das Leuchtschild (10) zur wechselnden Anzeige eines ersten oder zweiten Gebotes und/oder Hinweises durch das erste oder zweite Anzeigepaneel ausgebildet ist.

## Claims

1. A light sign (10) for displaying an instruction and/or guidance for taxiing airplane traffic at an airport, comprising a casing (20) with a translucent display panel (21) for representing instruction and/or guidance symbols (Z), a diffusion panel (22) and a light source arranged inside the casing (20) and between the display panel and the diffusion panel with a plurality of luminescent diodes (32) for illuminating the display panel (21),
**characterized in that** the diffusion panel is configured for scattering and/or back-scattering of incident light, wherein the luminescent diodes (32) are directed towards the diffusion panel (22) in such a way that the light emitted by the luminescent diodes falls essentially on the diffusion panel (22) and is scattered and/or back-scattered by the diffusion panel (22), so that the display panel (21) is not directly, but indirectly illuminated by a virtual light source placed on the diffusion panel and which is bigger that the real light source, wherein the illumination of the display panel (21) does not exceed a uniformity factor of 1.5 between neighbouring measurement points.

2. The light sign (10) according to claim 1, wherein the diffusion panel (22) is constituted as a back panel, and the display panel (21) is constituted as a front panel of the casing (20), and wherein the diffusion panel (22) is provided with a scattering coat for back-scattering incident light.

3. The light sign (10) according to claim 1, wherein the diffusion panel (22) is arranged inside the casing (20) between a front panel and a back panel of the casing (20) and is constituted to be semitranslucent or translucent, and wherein the back panel and the front panel are constituted as display panels (21), wherein the at least one luminescent diode (32) is arranged between the back panel and the diffusion panel (22) so that the front panel is illuminated by scattered light passing through.

4. The light sign (10) according to any of the claims 1 to 3, wherein the diffusion panel (22) comprises colour pigments, the distribution of which determines a colour location of the display panel (21).

5. The light sign (10) according to any of the claims 1 to 4, wherein the luminescent diodes (32) are constituted as high performance light emitting diodes.

6. The light sign (10) according to any of the claims 1 to 5, wherein the light source comprises luminescent diodes (32) arranged in the form of a matrix.

7. The light sign (10) according to claim 6, wherein the luminescent diodes (32) at the edge of the matrix have higher light intensity than the luminescent diodes (32) inside the matrix.

8. The light sign (10) according to claim 6, wherein at least one luminescent diode (32) in the middle of the matrix has a higher light intensity than the luminescent diodes (32) at the edge of the matrix.

9. The light sign (10) according to any of the claims 6 to 8, wherein the matrix comprises several separately interchangeable matrix modules (30) with luminescent diodes (32).

10. The light sign (10) according to claim 9, wherein a matrix module comprises a transparent protective coat covering the luminescent diodes of the matrix modules.

11. The light sign (10) according to claim 9 or 10, wherein a matrix module (30) comprises a printed circuit board (31) equipped with the luminescent diodes (32) which can be fastened to a holding device (33) inside the casing (20).

12. The light sign (10) according to any of the claims 1 to 11, with a heat sink, which is connected in a thermally conductive manner to the luminescent diodes (32) for dissipating heat.

13. The light sign (10) according to any of the claims 1 to 12, with a monitoring device for functional monitoring of the light source.

14. The light sign (10) according to claim 13, wherein the monitoring device comprises measuring means for determining the current and/or voltage of the luminescent diodes (32).

15. The light sign (10) according to any of the claims 1 to 14, wherein the casing (20) is divided by at least one partitioning wall into at least a first and a second casing part, wherein the first casing part comprises a first light source and a first display panel, and the second casing part comprises a second light source and a second display panel, and wherein the first and second light sources can be driven separately in such a way that the light sign (10) is configured for alternately displaying a first or second instruction and/or guidance via the first or second display panel.

## Revendications

1. Panneau lumineux (10) destiné à afficher une instruction et/ou une indication pour le trafic roulant d'aéronefs dans un aéroport, comprenant un boîtier (20) muni d'un panneau d'affichage (21) translucide servant à présenter des signes relatifs à une instruction ou à une indication (Z), un panneau de diffusion (22) et une source de lumière disposée dans le boîtier (20) et entre le panneau d'affichage et le panneau de diffusion, dotée d'une pluralité de diodes électroluminescentes (32) servant à l'éclairage du panneau d'affichage (21),
**caractérisé en ce que** le panneau de diffusion est configuré pour la diffusion et/ou la rétrodiffusion de la lumière incidente, les diodes électroluminescentes (32) étant orientées sur le panneau de diffusion (22) de telle sorte que la lumière émise par les diodes électroluminescentes vient principalement frapper le panneau de diffusion (22) et est diffusée et/ou rétrodiffusée par le panneau de diffusion, de sorte que le panneau d'affichage (21) n'est pas éclairé directement mais indirectement par une source de lumière virtuelle représentée sur le panneau de diffusion, laquelle est plus grande que la source de lumière réelle, l'éclairage du panneau d'affichage (21) n'excédant pas un facteur d'uniformité de 1,5 entre des points de mesure voisins.

2. Panneau lumineux (10) selon la revendication 1, dans lequel le panneau de diffusion (22) est configuré comme une paroi arrière et le panneau d'affichage (21) comme une paroi avant du boîtier (20), et dans lequel le panneau de diffusion (22) est pourvu d'une couche de diffusion destinée à rétrodiffuser la lumière incidente.

3. Panneau lumineux (10) selon la revendication 1, dans lequel le panneau de diffusion (22) est disposé dans le boîtier (20) entre une paroi avant et une paroi arrière du boîtier (20) et il est de configuration semitranslucide ou translucide, et dans lequel la paroi arrière et la paroi avant sont configurées comme des panneaux d'affichage (21), au moins une diode électroluminescente (32) étant disposée entre la paroi arrière et le panneau de diffusion (22) de telle sorte que la paroi avant est éclairée par de la lumière diffusée qui la traverse.

4. Panneau lumineux (10) selon l'une des revendications 1 à 3, dans lequel le panneau de diffusion (22) possède des pigments colorés dont la répartition définit une localisation chromatique du panneau d'affichage (21).

5. Panneau lumineux (10) selon l'une des revendications 1 à 4, dans lequel les diodes électroluminescentes (32) sont conçues comme des diodes électroluminescentes haute puissance.

6. Panneau lumineux (10) selon l'une des revendications 1 à 5, dans lequel la source de lumière possède des diodes électroluminescentes (32) disposées sous la forme d'une matrice.

7. Panneau lumineux (10) selon la revendication 6, dans lequel les diodes électroluminescentes (32) sur le bord de la matrice présentent une intensité lumineuse supérieure à celle des diodes électroluminescentes (32) à l'intérieur de la matrice.

8. Panneau lumineux (10) selon la revendication 6, dans lequel au moins une diode électroluminescente (32) au centre de la matrice présente une intensité lumineuse supérieure à celle des diodes électroluminescentes (32) au bord de la matrice.

9. Panneau lumineux (10) selon l'une des revendications 6 à 8, dans lequel la matrice possède plusieurs modules matriciels (30) interchangeables séparés munis de diodes électroluminescentes (32).

10. Panneau lumineux (10) selon la revendication 9, dans lequel un module matriciel possède une couche de protection transparente qui recouvre les diodes électroluminescentes du module matriciel.

11. Panneau lumineux (10) selon la revendication 9 ou 10, dans lequel un module matriciel (30) possède un circuit imprimé (31) équipé des diodes électroluminescentes (32), lequel peut être fixé à un dispositif de maintien (33) dans le boîtier (20).

12. Panneau lumineux (10) selon l'une des revendications 1 à 11, comprenant un corps dissipateur de chaleur qui est relié de manière thermoconductrice aux diodes électroluminescentes (32) afin d'évacuer la chaleur.

13. Panneau lumineux (10) selon l'une des revendications 1 à 12, comprenant un dispositif de contrôle destiné à contrôler le fonctionnement de la source de lumière.

14. Panneau lumineux (10) selon la revendication 13, dans lequel le dispositif de contrôle possède des moyens de mesure destinés à déterminer le courant et/ou la tension des diodes électroluminescentes (32).

15. Panneau lumineux (10) selon l'une des revendications 1 à 14, dans lequel le boîtier (20) est divisé par au moins une paroi de séparation en au moins une première et une deuxième partie de boîtier, la première partie de boîtier possédant une première source de lumière et un premier panneau d'affichage et la deuxième partie de boîtier une deuxième source de lumière et un deuxième panneau d'affichage, et les première et deuxième sources de lumière pouvant être commandées séparément de telle sorte que le panneau lumineux (10) soit configuré pour l'affichage alterné d'une première ou d'une seconde instruction et/ou indication par le premier ou le deuxième panneau d'affichage.
